# FASCICULE DE BREVET EUROPEEN

(11) **EP 3 477 611 B1**
(45) Date de publication et mention de la délivrance du brevet: **14.07.2021**
(21) Numéro de dépôt: 18202689.8
(22) Date de dépôt: 25.10.2018
(51) Int. Cl.: G08B 25/10, H04K 3/00

(54) **DISPOSITIF DE DÉTECTION ET D'ALERTE POUR SYSTÈME D'ALARME ET SYSTÈME D'ALARME LE COMPRENANT**
DETEKTIONS- UND ALARMVORRICHTUNG FÜR ALARMSYSTEM UND DIESE VORRICHTUNG UMFASSENDES ALARMSYSTEM
DETECTION AND ALERT DEVICE FOR ALARM SYSTEM AND ALARM SYSTEM COMPRISING SAME

(30) Priorité: 26.10.2017 FR 1760092
(43) Date de publication de la demande: 01.05.2019
(73) Titulaire: TELECOM DESIGN, 33610 Canejan (FR)
(72) Inventeur: FILHOL, Didier, 33400 Talence (FR)
(74) Mandataire: Ipside

(56) Documents cités:
- FR-A1- 2 700 873
- GB-A- 2 457 102
- US-A1- 2016 240 074
- US-A1- 2016 330 069

## Description

### Domaine de l'invention

La présente invention se rapporte aux systèmes d'alarme protégeant des locaux et propose un dispositif de détection et d'alerte destiné à en renforcer la sécurité.

### Arrière plan technologique

Une grande partie de l'efficacité d'un système d'alarme réside dans sa capacité à faire fuir rapidement un intrus qui aurait pénétré par effraction dans des locaux tels que bureaux, locaux industriels ou commerciaux ou encore habitats sécurisés afin de ne pas lui laisser le temps de commettre un vol ou des dégradations.

Pour des raisons de cout et de facilité d'installation les systèmes d'alarme sont de plus en plus des systèmes où les différents capteurs et la centrale d'alarme qui en effectue la gestion et qui est en charge de transmettre les alarmes à un centre de surveillance distant communiquent par radio, ce qui introduit une faille de sécurité importante.

En effet il existe des brouilleurs radios capables de rendre inopérants ce type de systèmes d'alarmes en coupant non seulement les communications entre les capteurs et la centrale d'alarme du système d'alarme sur les bandes de fréquences ISM, qui sont dédiées à des transmissions à courte portée pour des applications industrielles, scientifiques, médicales, domestiques ou similaires telles que définies par exemple en Europe au tableau 1 de l'EN 55011 mais aussi en coupant la liaison GSM vers le centre de télésurveillance en saturant le récepteur GSM de la centrale d'alarme.

Les systèmes de dissuasion courants tels que sirène, dispositif de diffusion de messages vocaux, générateur de fumée ou autres étant reliés et mis en marche par la centrale d'alarme qui communiquent avec cette dernière par radio deviennent eux aussi inopérants, le brouillage radio entrainant dans le meilleur des cas un message sur la console du télé-surveillant indiquant une perte de connexion avec la centrale d'alarme mais souvent au bout de plusieurs heures et sans autre indication sur l'origine du problème

Le document FR 2 700 873 A1 divulgue un dispositif de détection et d'alerte pour système d'alarme selon le préambule de la revendication 1. Les documents US 2016/0240074 A1 et US 2016/0330069 A1 divulguent l'utilisation de communications par un réseau respectivement LPWAN et Ultra Narrow Band, en cas de détection de brouillage.

### Brève description de l'invention

Au vu de cette situation, la présente invention vise à proposer un dispositif adapté en premier lieu à conserver une communication avec un centre de télésurveillance distant et à permettre la mise en marche immédiate du ou des dispositifs de dissuasion en cas de détection de brouillage radio et d'intrusion.

Pour ce faire la présente invention propose principalement un dispositif de détection et d'alerte selon la revendication 1.

L'invention concerne en outre un système d'alarme comportant au moins un dispositif de détection de l'invention relié par les moyens ISM à une centrale d'alarme locale.

L'invention propose par ailleurs un procédé de mise en œuvre du dispositif de détection et d'alerte qui comporte:
- une étape de mise en fonction du dispositif de détection;
- une étape de veille dans laquelle le dispositif de détection scrute le dispositif de détection d'intrusion et le premier module radio en vue de détecter des évènements intrusion et/ou brouillage radio;
- sur détection d'une intrusion sans détection de brouillage, une étape de communication ISM avec une centrale d'alarme locale qui gère le système d'alarme et qui prend en charge la gestion de l'intrusion;
- sur détection d'un brouillage radio sans détection d'intrusion, une étape de transmission de l'information brouillage à un centre de télésurveillance distant par liaison monodirectionnelle LPWAN;
- sur détection d'une intrusion et d'un brouillage radio, une étape de transmission de l'information intrusion et brouillage à un centre de télésurveillance distant par liaison monodirectionnelle LPWAN et de mise en route du dispositif de dissuasion directement par le dispositif de détection.

Le dispositif de détection et d'alerte étant relié avec un dispositif de dissuasion, le procédé comporte préférablement une étape de mise en route du dispositif de dissuasion directement par le dispositif de détection sur détection par le dispositif de détection d'une intrusion et d'un brouillage.

Préférablement, la détection d'un brouillage radio comporte une temporisation adaptée à filtrer les brouillages parasites.

### Brève description des dessins

D'autres caractéristiques et avantages de l'invention seront apparents à la lecture de la description qui suit d'un exemple non limitatif de réalisation de l'invention en référence aux dessins qui représentent:
aux figures 1A et 1B: deux exemples de réalisation d'un dispositif de l'invention;
en figure 2: un exemple de schéma de système d'alarme équipé du dispositif de l'invention fonctionnant normalement en l'absence de brouillage;
en figure 3: le système d'alarme de la figure 2 en présence d'un brouillage;
en figure 4: un schéma de module radio applicable à l'invention.

### Description détaillée de modes de réalisation de l'invention

Le dispositif de détection de la présente invention a objet principal de palier à la faille de sécurité liée à la perte de communication d'une centrale d'alarme avec ses capteurs et avec un centre de télésurveillance lors d'un brouillage radio.

Les actions que peut réaliser le dispositif de l'invention dans un tel cas sont mettre instantanément en marche le système de dissuasion et en envoyer une alerte au centre de télésurveillance si, lorsqu'il est armé, il détecte un brouillage radio avec ou non intrusion.

Le dispositif de détection et d'alerte 10 tel que décrit à la figure 1A est composé a minimum:
- d'un détecteur de mouvement 1 soit à infrarouge soit à ultrason, soit un double capteur infrarouge-ultrason pour une plus grande fiabilité;
- d'un composant radio 2 permettant de détecter les brouillages sur la bande ISM et GSM;
- d'un module radio 4 pourvu d'un composant d'émission et de réception, adapté d'une part à fonctionner sur la bande ISM du système d'alarme et comportant pour ce faire les protocoles de transmission adaptés à transmettre une trame de signal d'alerte vers la centrale d'alarme locale du système en mode normal, mais adapté d'autre part en mode de transmission monodirectionnel sur une bande de fréquences ISM telle que la bande 868 MHz en Europe et 902 MHz aux USA adaptée aux réseaux de transmission bas débit LPWAN en anglais "Low Power Wide Area Network" c'est à dire des réseaux étendus basse puissance externes au système d'alarme;
- de moyens 3 de traitement T, moyens de calcul C et moyens de mémorisation M comme un calculateur à base de microcontrôleur pourvu de moyens de conversion analogique/numérique et numérique/analogique, réalisant un traitement du signal fourni par le détecteur de présence et par le composant radio de détection de brouillage ainsi qu'un pilotage du module radio émetteur/récepteur pour transmettre des alarmes selon le contexte;
- de moyens d'alimentation électrique 5.

L'exemple de la figure 1B diffère de celui de la figure 1A en ce que le module radio 6, qui comporte un composant de réception 62 et un composant d'émission 61, réalise les fonctions d'émission/réception ISM, la fonction de surveillance de brouillage en scrutant sa partie réception outre les périodes d'émission/réception de trames ISM.

Le module radio 4 de la figure 1A ou 6 de la figure 1B est adapté à émettre une trame de type bas débit par radio vers un réseau LPWAN.

Sur un tel réseau, la transmission se fait en mode monodirectionnel par une transmission radio généralement à faible débit. Un exemple de réseau bas débit approprié à l'invention est le réseau à bande ultra étroite "Ultra Narrow Band modulation" développé par la société SIGFOX qui opère dans la bande ISM et qui permet de transmettre des messages avec un débit de l'ordre de 100 bits par secondes sur de longues distances avec une grande robustesse contre le bruit et en particulier le brouillage.

Un autre exemple est le réseau utilisant un protocole et un support selon la norme LoRa qui est aussi adapté à la présente application. De même, le dispositif peut aussi être programmé pour utiliser les réseaux connus sous les appellations Nwave, Ingénu ou Weightless.

La transmission bas débit réseau LPWAN se fait en cas de détection de brouillage radio avec ou sans intrusion. Il est à noter que les dispositifs de brouillage susceptibles d'être employés contre les systèmes d'alarme affectent les récepteurs de ces systèmes en les saturant.

Le brouillage affecte donc la centrale d'alarme mais pas le dispositif de l'invention dans son mode de fonctionnement LPWAN où il n'a qu'une fonction d'émetteur monodirectionnel. De même, le récepteur distant du réseau n'est pas affecté par le brouilleur utilisé pour perturber la centrale d'alarme et éventuellement les téléphones GSM. En effet, les brouilleurs utilisés pour perturber des systèmes d'alarme ont une zone d'action de quelques mètres, voir quelques dizaines de mètres. De ce fait, la réception de l'information émise par le dispositif de l'invention est toujours possible par les récepteurs distants des réseaux LPWAN.

La figure 2 représente une architecture de système d'alarme traditionnel auquel est ajouté le dispositif de l'invention.

Le système d'alarme comporte des capteurs 11A, 11B, 11C, 11D, une centrale 15, un dispositif de dissuasion 12, sirène, générateur de fumée ou diffuseur de messages vocaux par exemple et le dispositif de l'invention 10.

Les différents capteurs, dispositif de dissuasion et dispositif de l'invention dialoguent de manière bidirectionnelle avec la centrale selon un protocole établi traditionnel. La centrale 15 est pour sa part régulièrement en liaison bidirectionnelle par le réseau GSM avec un centre de surveillance 100 comme connu dans le domaine.

La figure 3 représente le même système dont les éléments sont perturbés par un dispositif brouilleur 60 qui perturbe les récepteurs des composants 10, 11, 12, 15 du système d'alarme et romps de ce fait les liaisons bidirectionnelles tant entre les capteurs, le dispositif de dissuasion et la centrale qu'entre la centrale et le centre de surveillance 100.

Dans cette configuration, le dispositif 10 de l'invention est toujours en mesure d'envoyer une ou plusieurs trames monodirectionnelles vers les antennes 70 du réseau LPWAN qui retransmet l'information au centre de surveillance 100.

Le dispositif 10 peut être soit proposé sous forme de produit autonome et dans ce cas il est conditionné dans un petit boitier, alimenté par pile ou éventuellement batterie et capteur solaire et disposant d'une interface pour piloter un dispositif extérieur, Sirène, générateur de fumée, générateur de message vocaux, soit il est directement intégré dans le dispositif de dissuasion.

Le fonctionnement du dispositif est le suivant. Si le dispositif, alors qu'il est armé, détecte un brouillage radio il envoie sur le réseau LPWAN une alarme brouillage radio à destination du centre de surveillance de la société de télésurveillance et/ou du propriétaire de l'installation ou tout autre personne en charge de la surveillance du local et, si il détecte en plus une intrusion il va déclencher le dispositif de dissuasion qu'il pilote (Sirène, générateur de fumée, dissuadeur vocal, ...)

Les moyens de traitement et de calcul sont programmés pour fonctionner selon le processus suivant lorsque le dispositif est armé en mode de surveillance une fois mis en fonction:
- réalisation d'une étape de veille dans laquelle le dispositif de détection scrute le dispositif de détection d'intrusion et le premier module radio en vue de détecter des évènements intrusion et/ou brouillage radio sous la forme d'une boucle logicielle incluant aussi un dialogue périodique avec la centrale d'alarme;
- sur détection d'une intrusion sans détection de brouillage, démarrage d'une étape de communication ISM avec une centrale d'alarme locale qui gère le système d'alarme et qui prend en charge la gestion de l'intrusion;
- sur détection d'un brouillage radio, sans détection d'intrusion, une étape de transmission de l'information brouillage à un centre de télésurveillance distant par liaison monodirectionnelle LPWAN pour l'informer d'une situation à risque et déclencher une réaction appropriée
- sur détection d'une intrusion et d'un brouillage radio prolongé, une étape de transmission de l'information intrusion et brouillage à un centre de télésurveillance distant par liaison monodirectionnelle LPWAN pour informer de l'intrusion avec brouillage.

Dans ce dernier cas, le dispositif de détection et d'alarme étant relié, de manière filaire ou infrarouge pour éviter tout brouillage radio, au dispositif de dissuasion ou intégré à ce dispositif, le logiciel du dispositif déclenche une étape de mise en route du dispositif de dissuasion directement par le dispositif de détection et d'alarme de l'invention.

Une fois l'alarme déclenchée le centre de télésurveillance appliquera les consignes (Appel du propriétaire ou du responsable du site, appel des forces de police, ...) et le dispositif de dissuasion déroulera son cycle, sirène pendant un temps déterminé, ou émission de fumée ou émission de messages vocaux.

Il est à noter que la détection de brouillage est réalisée par exemple au moyen d'une boucle temporisée comportant une succession de détections de confirmation de présence de brouillage pour éliminer les fausses détections telles que les brouillages dus à des démarrages de moteurs électriques, défaut d'antiparasitage de deux roues ou autres brouillages parasites fortuits.

Le dispositif de l'invention, qui doit être distinct de la centrale d'alarme locale dont la destruction est en général la cible prioritaire des cambrioleurs utilisant des brouilleurs, peut être caché pour ne pas être repéré et continuer d'émettre dans le cas où la centrale serait détruite. En particulier le dispositif de l'invention peut par exemple être disposé de façon à surveiller l'accès à la centrale.

La figure 4 donne un exemple de module radio intégré utilisable dans le cadre de l'invention. Ce module comporte, à partir de l'antenne externe 200,:
- un premier commutateur émission/réception 201 séparant une voie de réception avec un filtre passe bande RF 202, un amplificateur faible bruit 203 et une voie d'émission avec un amplificateur de puissance 204 et un driver (pilote) 205;
- un deuxième commutateur émission/réception recevant ou alimentant une partie commune à l'émission/réception avec un passe bande RF 207, un mélangeur 209 sur lequel arrive un signal issu d'un synthétiseur de fréquence RF 208, un passe bande sur fréquence intermédiaire 210;
- un troisième commutateur 211 alimentant une partie de réception pourvue d'un amplificateur fréquence intermédiaire 212, un mélangeur 214, sur lequel arrive un signal émis par un générateur FI 216, et un filtre passe bas BF 217 et recevant un signal d'une partie d'émission pourvue d'un amplificateur FI 213, un mélangeur 215 et un filtre passe bande FI 218.

Les signaux BF reçus sont convertis par un convertisseur analogique/numérique 301 des moyens de traitement 3 pour être traités selon le mode de fonctionnement du dispositif.

Les signaux BF émis sont issus d'un convertisseur numérique/analogique 302 des moyens de traitement 3.

De même la commande des commutateurs est faite par les moyens de traitement en fonction de la phase de programme réalisée.

Dans le cas où un tel module est utilisé pour détecter les brouillages, les moyens de traitement scrutent la sortie du convertisseur 303 pour détecter une saturation prolongée de la sortie du récepteur.

Comme vu précédemment, le module de la figure 4 peut être dédié aux émissions/réceptions, un module récepteur simple annexe servant à la détection de brouillages.

L'invention n'est pas limitée aux exemples représentés et notamment comme dit plus haut, le dispositif de détection et d'alerte de l'invention peut être intégré dans un équipement du système d'alarme autre que la centrale tel qu'un dispositif de dissuasion.

## Revendications

1. Dispositif (10) de détection et d'alerte pour système d'alarme, le dispositif (10) comportant:
- au moins un dispositif de détection d'intrusion (1),
- un composant radio (2, 62) de détection de brouillage sur les bandes ISM et GSM,
- des moyens de traitement, moyens de calcul et moyens de mémorisation (3), configurés pour réaliser un traitement du signal fourni par le dispositif de détection d'intrusion et du composant radio de détection de brouillage afin de détecter une intrusion et/ou un brouillage radio,
- un module radio (4,6) comportant un composant radio de réception (42, 62) ISM,
- des moyens d'alimentation électrique,
**caractérisé en ce que**
- le module radio (4, 6) comporte de plus un composant radio d'émission (41, 61) ISM et LPWAN configuré pour transmettre soit un signal d'alerte vers une centrale d'alarme locale en bande ISM sur détection d'intrusion sans brouillage radio, soit un signal d'alerte vers un centre de télésurveillance distant au travers d'un réseau LPWAN en mode monodirectionnel en cas de détection de brouillage radio avec ou sans détection d'intrusion ;
- **et en ce que** le dispositif (10) est intégré dans un dispositif de dissuasion (12) ou est relié de manière filaire ou infrarouge à un dispositif de dissuasion, et comporte des moyens d'activation du dispositif de dissuasion en cas de détection d'intrusion avec brouillage radio.

2. Dispositif (10) de détection et d'alerte pour système d'alarme selon la revendication 1 pour lequel le composant radio de détection de brouillage est le composant radio (62) de réception ISM du module radio.

3. Dispositif (10) de détection et d'alerte pour système d'alarme selon la revendication 1 pour lequel le module radio (4) comporte un composant radio de réception (42) ISM distinct du composant radio (2) de détection de brouillage.

4. Dispositif de détection et d'alerte selon la revendication 1, 2 ou 3 **caractérisé en ce que** le dispositif de détection d'intrusion (1) comporte un détecteur de mouvements.

5. Dispositif de détection et d'alerte selon la revendication 4 **caractérisé en ce que** le détecteur de mouvements comporte au moins l'un parmi un capteur infrarouge, un capteur ultra son ou une caméra.

6. Dispositif de détection et d'alerte selon l'une quelconque des revendications précédentes **caractérisé en ce que** le dispositif de détection d'intrusion (1) comporte un capteur d'ouvrant.

7. Dispositif de détection et d'alerte selon l'une des revendications précédentes 8 **caractérisé en ce que** le dispositif de dissuasion (12) comporte au moins l'un parmi une sirène, un générateur de fumée, un dispositif de diffusion de message vocal.

8. Système d'alarme comportant un dispositif de détection et d'alerte selon l'une quelconque des revendications précédentes pour lequel le réseau LPWAN est relié à un centre de télésurveillance (100).

9. Système d'alarme comportant au moins un dispositif de détection et d'alerte selon l'une quelconque des revendications précédentes pour lequel le dispositif est relié par les moyens ISM à une centrale d'alarme locale (15).

10. Procédé de mise en œuvre d'un dispositif de détection et d'alerte selon l'une des revendications 1 à 7 **caractérisé en ce qu'**il comporte:
- une étape de mise en fonction du dispositif de détection;
- une étape de veille dans laquelle le dispositif de détection scrute le dispositif de détection d'intrusion et le premier composant récepteur radio en vue de détecter des événements intrusion et/ou brouillage radio;
- sur détection d'une intrusion sans détection de brouillage, une étape de communication ISM avec une centrale d'alarme locale qui gère le système d'alarme et qui prend en charge la gestion de l'intrusion;
- sur détection d'un brouillage radio sans détection d'intrusion, une étape de transmission de l'information brouillage à un centre de télésurveillance distant par liaison monodirectionnelle LPWAN;
- sur détection d'une intrusion et d'un brouillage radio, une étape de transmission de l'information intrusion et brouillage à un centre de télésurveillance distant par liaison monodirectionnelle LPWAN et de mise en route du dispositif de dissuasion directement par le dispositif de détection.

11. Procédé selon la revendication 10 pour lequel la détection d'un brouillage radio comporte une temporisation adaptée à filtrer les brouillages parasites.

## Patentansprüche

1. Detektions- und Warnvorrichtung (10) für Alarmsystem, wobei die Vorrichtung (10) Folgendes beinhaltet:
- mindestens eine Eindringdetektionsvorrichtung (1),
- eine Funkkomponente (2, 62) zur Stördetektion in den ISM- und GSM-Bändern,
- Bearbeitungsmittel, Berechnungsmittel, und Speicherungsmittel (3), die konfiguriert sind, um eine Bearbeitung des durch die Eindringdetektionsvorrichtung bereitgestellten Signals und der Funkkomponente zur Stördetektion auszuführen, um einen Eindringen und/oder eine Funkstörung zu detektieren,
- ein Funkmodul (4, 6), das eine ISM-Empfangsfunkkomponente (42, 62) beinhaltet,
- Stromversorgungsmittel,
**dadurch gekennzeichnet, dass**
- das Funkmodul (4, 6) weiter eine ISM- und LPWAN-Sendefunkkomponente (41, 61) beinhaltet, die konfiguriert ist, um entweder ein Warnsignal an eine lokale Alarmzentrale im ISM-Band bei Eindringdetektion ohne Funkstörung, oder ein Warnsignal an ein entferntes Fernüberwachungszentrum durch ein LPWAN-Netzwerk im monodirektionalen Modus im Falle einer Funkstörungsdetektion mit oder ohne Eindringdetektion zu übertragen;
- und dadurch, dass die Vorrichtung (10) in eine Abschreckungsvorrichtung (12) integriert ist oder verdrahtet oder über Infrarot mit einer Abschreckungsvorrichtung verbunden ist, und Aktivierungsmittel der Abschreckungsvorrichtung im Falle einer Eindringdetektion mit Funkstörung beinhaltet.

2. Detektions- und Warnvorrichtung (10) für Alarmsystem nach Anspruch 1, wobei die Funkkomponente zur Stördetektion die ISM-Empfangsfunkkomponente (62) des Funkmoduls ist.

3. Detektions- und Warnvorrichtung (10) für Alarmsystem nach Anspruch 1, wobei das Funkmodul (4) eine ISM-Empfangsfunkkomponente (42) beinhaltet, die sich von der Funkkomponente (2) zur Stördetektion unterscheidet.

4. Detektions- und Warnvorrichtung nach Anspruch 1, 2 oder 3, **dadurch gekennzeichnet, dass** die Eindringdetektionsvorrichtung (1) einen Bewegungsdetektor beinhaltet.

5. Detektions- und Warnvorrichtung nach Anspruch 4, **dadurch gekennzeichnet, dass** der Bewegungsdetektor mindestens eines aus einem Infrarotsensor, einem Ultraschallsensor oder einer Kamera beinhaltet.

6. Detektions- und Warnvorrichtung nach einem der vorstehenden Ansprüche, **dadurch gekennzeichnet, dass** die Eindringdetektionsvorrichtung (1) einen Öffnungsvorrichtungssensor beinhaltet.

7. Detektions- und Warnvorrichtung nach einem der vorstehenden Ansprüche 8, **dadurch gekennzeichnet, dass** die Abschreckungsvorrichtung (12) mindestens eines aus einer Sirene, einem Rauchgenerator, einer Ausstrahlungsvorrichtung von Sprachnachrichten beinhaltet.

8. Alarmsystem, das eine Detektions- und Warnvorrichtung nach einem der vorstehenden Ansprüche beinhaltet, wobei das LPWAN-Netz mit einem Fernüberwachungszentrum (100) verbunden ist.

9. Alarmsystem, das mindestens eine Detektions- und Warnvorrichtung nach einem der vorstehenden Ansprüche beinhaltet, wobei die Vorrichtung durch die ISM-Mittel mit einer lokalen Alarmzentrale (15) verbunden ist.

10. Verfahren zum Anwenden einer Detektions- und Warnvorrichtung nach einem der Ansprüche 1 bis 7, **dadurch gekennzeichnet, dass** es Folgendes beinhaltet:
- einen Schritt der Inbetriebnahme der Detektionsvorrichtung;
- einen Stand-by-Schritt, bei dem die Detektionsvorrichtung die Eindringdetektionsvorrichtung und die erste Funkempfangskomponente in Hinblick auf das Detektieren von Eindring- und/oder Funkstörungsereignissen zu untersuchen;
- bei Detektion eines Eindringens ohne Störungsdetektion, einen ISM-Kommunikationsschritt mit einer lokalen Alarmzentrale, die das Alarmsystem verwaltet und die Verwaltung des Eindringens übernimmt;
- bei Detektion einer Funkstörung ohne Eindringdetektion einen Schritt des Übertragens der Störungsinformation an ein entferntes Überwachungszentrum über monodirektionale LPWAN-Verbindung;
- bei Detektion eines Eindringens und einer Funkstörung, einen Schritt des Übertragens der Eindring- und Störungsinformation an ein entferntes Überwachungszentrum über monodirektionale LPWAN-Verbindung und des Einschaltens der Abschreckungsvorrichtung direkt durch die Detektionsvorrichtung.

11. Verfahren nach Anspruch 10, wobei die Detektion einer Funkstörung eine Verzögerung beinhaltet, die angepasst ist, um die Parasitenstörungen zu filtern.

## Claims

1. A detection and warning device (10) for an alarm system, the device (10) including:
- at least one intrusion detection device (1),
- a radio component (2, 62) for detecting interference on the ISM and GSM bands,
- processing means, calculation means and storage means (3), configured to perform a processing of the signal provided by the intrusion detection device and the interference detection radio component in order to detect an intrusion and/or a radio interference,
- a radio module (4, 6) including an ISM receiving radio component (42, 62),
- power supply means,
**characterised in that**
- the radio module (4, 6) further includes an ISM and LPWAN emitting radio component (41, 61) which is configured to transmit either an alert signal to a local alarm center in ISM band upon intrusion detection without radio interference, or an alert signal to a remote telemonitoring center through an LPWAN network in unidirectional mode in the case of radio interference detection with or without intrusion detection;
- and **in that** the device (10) is integrated into a deterrent device (12) or is connected in a wired or infrared manner to a deterrent device, and includes means for activating the deterrent device in the case of intrusion detection with radio interference.

2. The detection and warning device (10) for an alarm system according to claim 1, for which the interference detection radio component is the ISM receiving radio component (62) of the radio module.

3. The detection and warning device (10) for an alarm system according to claim 1, for which the radio module (4) includes an ISM receiving radio component (42) which is distinct from the interference detection radio component (2).

4. The detection and warning device according to claim 1, 2 or 3, **characterised in that** the intrusion detection device (1) includes a movement detector.

5. The detection and warning device according to claim 4, **characterised in that** the movement detector includes at least one of an infrared sensor, an ultrasound sensor or a camera.

6. The detection and warning device according to any of the preceding claims, **characterised in that** the intrusion detection device (1) includes a door leaf sensor.

7. The detection and warning device according to one of the preceding claims 8, **characterised in that** the deterrent device (12) includes at least one of a siren, a smoke generator, a voice message broadcasting device.

8. An alarm system including a detection and warning device according to any of the preceding claims, for which the LPWAN network is connected to a telemonitoring center (100).

9. The alarm system including at least one detection and warning device according to any of the preceding claims, for which the device is connected by the ISM means to a local alarm center (15).

10. A method for implementing a detection and warning device according to one of claims 1 to 7, **characterised in that** it includes:
- a step of operating the detection device;
- a standby step in which the detection device scans the intrusion detection device and the first radio receiver component in order to detect intrusion and/or radio interference events;
- upon detection of an intrusion without interference detection, an ISM communication step with a local alarm center which manages the alarm system and which supports managing the intrusion;
- upon detection of a radio interference without intrusion detection, a step of transmitting the interference information to a remote telemonitoring center by LPWAN unidirectional connection;
- upon detection of an intrusion and a radio interference, a step of transmitting the intrusion and interference information to a remote telemonitoring center by LPWAN unidirectional connection and starting-up the deterrent device directly by the detection device.

11. The method according to claim 10, for which the detection of a radio interference includes a time delay adapted to filter the spurious interferences.
